# EUROPÄISCHE PATENTSCHRIFT

(11) **EP 0 820 369 B1**
(45) Veröffentlichungstag und Bekanntmachung des Hinweises auf die Patenterteilung: **11.11.1998**
(21) Anmeldenummer: 96907366.7
(22) Anmeldetag: 06.03.1996
(51) Int. Cl.: B27B 33/20

(54) **WERKZEUGKOPF FÜR PROFILZERSPANER**
TOOL HEAD FOR A SHAPING MACHINE
TETE D'OUTIL POUR MACHINE DE FA ONNAGE

(30) Priorität: 11.04.1995 DE 19513699
(43) Veröffentlichungstag der Anmeldung: 28.01.1998
(73) Patentinhaber: GEBRÜDER LINCK MASCHINENFABRIK "GATTERLINCK" GmbH & Co.KG, D-77704 Oberkirch (DE)
(72) Erfinder: GROSS, Hermann, D-77794 Lautenbach (DE); HAAS, Albert, 77767 Appenweier (DE)
(74) Vertreter: Katscher, Helmut, Dipl.-Ing.
(86) Internationale Anmeldenummer: EP9600946
(87) Internationale Veröffentlichungsnummer: WO9632234

(56) Entgegenhaltungen:
- WO-A-89/04748
- DE-A- 2 219 999
- DE-A- 3 038 674
- FR-A- 2 227 075
- US-A- 4 456 045

## Beschreibung

Die Erfindung betrifft einen Werkzeugkopf für Profilzerspaner zur Verarbeitung der seitlichen Segmente von Holzstämmen, mit einem drehangetriebenen Werkzeugkopf-Grundkörper, der an seinem Umfang mehrere Gruppen von Hackmessern und an seiner Stirnfläche mindestens ein Schlichtwerkzeug trägt, wobei jede Gruppe von Hackmessern mindestens ein stirnseitiges Hackmesser aufweist.

Derartige Profilzerspaner sind bekannt (z.B. DE 3038566 C2). Sie dienen dazu, von unbearbeiteten oder bereits zweiseitig angeflachten Holzstämmen seitliche Segmente abzuspanen, wobei die Hackmesser des Werkzeugkopfes Nutzspäne erzeugen. Zum Schlichten der dabei am Holzstamm erzeugten Fläche dient ein stirnseitig am Werkzeugkopf angebrachtes Schlichtwerkzeug, das in vielen Fällen aus Kreissägesegmenten, einem Kreissägering oder aus Schlichtmessern besteht. Das Schlichtwerkzeug kann gegenüber dem benachbarten Hackmesser, das in diesem Zusammenhang als "stirnseitiges Hackmesser" bezeichnet wird, vorausschneidend oder nachschneidend angeordnet sein. Die vorausschneidenden Schlichtmesser verhindern, daß vom stirnseitigen Hackmesser ausgehende Einrisse sich bis in die verbleibende Holzoberfläche fortsetzen. Nachschneidende Schlichtmesser schlichten die von den stirnseitigen Hackmessern erzeugte, verhältnismäßig unebene Holzfläche.

Wegen des unvermeidbaren Verschleißes müssen die Schlichtmesser und die Hackmesser regelmäßig ausgewechselt werden. Die hierfür erforderliche, verhältnismäßig lange Betriebsunterbrechung stellt einen schwerwiegenden Nachteil beim Einsatz derartiger Werkzeugköpfe dar.

Bei einem bekannten gattungsgleichen Werkzeugkopf (DE 28 50 264 A1) ist es bekannt, ein Schlichtwerkzeug auswechselbar am Werkzeugkopf-Grundkörper zu befestigen. Die Hackmesser und insbesondere die einem erhöhten Verschleiß unterworfenen stirnseitigen Hackmesser müssen jedoch gesondert ausgewechselt werden.

Aufgabe der Erfindung ist es daher, einen Werkzeugkopf der eingangs genannten Gattung so auszubilden, daß die durch den unvermeidbaren Werkzeugverschleiß bedingten Betriebsunterbrechungen weitgehend verringert werden.

Diese Aufgabe wird erfindungsgemäß dadurch gelöst, daß das stirnseitige Hackmesser und das Schlichtwerkzeug an einem gemeinsamen Werkzeugträger angebracht sind, der auswechselbar am Werkzeugkopf-Grundkörper befestigt ist.

Damit wird das Auswechseln der Schlichtwerkzeuge und der stirnseitigen Hackmesser jeder Hackmessergruppe wesentlich vereinfacht und erleichtert. Es genügt, den Werkzeugträger vom Werkezugkopf-Grundkörper zu lösen und gegen einen neuen Werkzeugträger auszutauschen, dessen Werkzeuge bereits voreingestellt sind, so daß eine Einstellung der Werkzeugschneiden im montierten Zustand am Werkzeugkopf nicht mehr erforderlich ist. Die hierfür erforderliche Betriebsunterbrechung kann auf Maschinenstillstandszeiten von wenigen Minuten reduziert werden, so daß ein Werkzeugwechsel nicht nur am Schichtende, sondern auch während einer laufenden Schicht ohne wesentliche Unterbrechungen möglich ist.

Hierbei wurde die Erkenntnis ausgenutzt, daß nicht nur die Schlichtwerkzeuge, sondern auch die stirnseitigen Hackmesser dem größten Werkzeugverschleiß unterliegen, weil diese Werkzeuge bei jeder vorkommenden Form der Holzstämme ständig im Eingriff sind. Dagegen sind die axial weiter von der Stirnseite zurückgesetzten Hackmesser nicht ständig im Eingriff, so daß deren Verschleiß wesentlich geringer ist. Deshalb können diese weiteren Hackmesser unmittelbar am Werkzeugkopf-Grundkörper befestigt sein.

In Abhängigkeit von der Gestaltung der Schlichtwerkzeuge kann der Werkzeugträger ein Ringsegment oder ein Ring sein. Wenn als Schlichtwerkzeuge Kreissägensegmente verwendet werden, denen üblicherweise jeweils eine Gruppe von Hackmessern zugeordnet ist, dann ist es vorteilhaft, den Werkzeugträger als Ringsegment auszuführen, der an seinem vorauslaufenden Ende das stirnseitige Hackmesser und an seiner Stirnfläche als Schlichtwerkzeug das Kreissägen-Ringsegment trägt.

Wenn dagegen das Schlichtwerkzeug als Kreissägenring ausgeführt ist, dann wird zweckmäßigerweise auch der Werkzeugträger als Ring ausgeführt.

Gemäß einer besonders bevorzugten Ausführung der Erfindung ist vorgesehen, daß der Werkzeugträger mittels Schnellspanneinrichtungen am Werkzeugkopf-Grundkörper befestigt ist. Diese Schnellspanneinrichtungen ermöglichen es, den Werkzeugwechsel besonders schnell durchzuführen, so daß dadurch die erforderlichen Maschinenstillstandszeiten ganz wesentlich reduziert werden.

Vorzugsweise weist die Schnellspanneinrichtung mindestens einen vom Werkzeugträger vorspringenden, achsparallelen Spannzapfen auf, der in eine Spannbohrung des Werkzeugkopf-Grundkörpers ragt und dort jeweils mit einer Spannvorrichtung in Eingriff steht.

Konstruktiv besonders günstig ist es, die Spannzapfen auch in den Spannbohrungen zu zentrieren.

Anstelle der Verwendung von Schnellspanneinrichtungen ist es auch möglich, den Werkzeugträger am Werkzeugkopf-Grundkörper anzuschrauben. Dadurch wird der konstruktive Aufwand gegenüber einer Schnellspanneinrichtung verringert, wobei die Werkzeugwechselzeiten immer noch verhältnismäßig kurz sind.

Weitere vorteilhafte Ausgestaltungen der Erfindung sind Gegenstand weiterer Unteransprüche.

Nachfolgend werden Ausführungsbeispiele der Erfindung näher erläutert, die in der Zeichnung dargestellt sind. Es zeigt:
Fig. 1 in räumlicher Darstellungsweise einen Werkzeugkopf eines Profilzerspaners, wobei einer der Werkzeugträger im abgenommenen Zustand dargestellt ist und ein zentraler Führungsteller des Werkzeugkopfes der einfacheren Darstellung halber weggelassen ist,
Fig. 2 einen vergrößerten Teil-Radialschnitt des Werkzeugkopfes nach Fig. 1 mit angesetzter Betätigungseinrichtung für eine Schnellspanneinrichtung und
Fig. 3 und 4 abgewandelte Ausführungsformen jeweils in einem Teil-Radialschnitt entsprechend der Fig. 2.

Der in Fig. 1 dargestellte Werkzeugkopf eines Profilzerspaners weist einen an seinem Umfang im wesentlichen kegelstumpfförmigen Werkzeugkopf-Grundkörper 1 auf, der mit einer (nicht dargestellten) Antriebswelle verbunden ist und die Werkzeuge trägt, um die seitlichen Segmente eines am Werkzeugkopf entlangbewegten Holzstammes zu Nutzspänen zu verarbeiten. Am Umfang des Werkzeugkopfes sind drei Gruppen von jeweils drei Hackmessern 2 und 3 angebracht, wobei jede Gruppe aus einem stirnseitigen Hackmesser 2 und zwei weiteren, demgegenüber axial gestaffelt zurückgesetzten Hackmessern 3 besteht.

Stirnseitig sind am Werkzeugkopf als Schlichtwerkzeuge zum Schlichten der erzeugten Holzfläche drei Kreissägen-Ringsegmente 4 angebracht.

Jeweils das stirnseitige Hackmesser 2 jeder Gruppe und jeweils eines der Kreissägen-Ringsegmente 4 als Schlichtwerkzeug sind an einem gemeinsamen Werkzeugträger 5 angebracht, der bei dem dargestellten Ausführungsbeispiel als Ringsegment ausgeführt ist. Der Werkzeugträger 5 ist lösbar und auswecheselbar an der Stirnseite des Werkzeugkopf-Grundkörpers 1 aufgenommen. Anstelle der dargestellten Ausführung kann der Werkzeugträger 5 auch als Ring ausgeführt sein.

Wie man aus Fig. 2 erkennt, ist der Werkzeugträger 5 mittels Schnellspanneinrichtungen 6 am Werkzeugkopf-Grundkörper 1 befestigt. An jedem Werkzeugträger 5 ist in zwei parallel zur Drehachse 7 des Werkzeugkopfes verlaufenden Bohrungen 8 jeweils ein achsparalleler Spannzapfen 9 aufgenommen, der über einen Flansch 10 mittels Schrauben 11 am Werkzeugträger 5 befestigt ist. Befestigungsschrauben 12 für das Kreissägen-Ringsegment 4 sind stirnseitig in den Spannzapfen 9 eingeschraubt.

Die beiden Spannzapfen 9 jedes Werkzeugträgers 5 ragen in stirnseitige Spannbohrungen 13 des Werkzeugträger-Grundkörpers 1, die jeweils mit einer Büchse 14 versehen sind. Auf diese Weise werden die Spannzapfen 9 und damit auch die Werkzeugträger 5 in den Spannbohrungen 13 zentriert.

Jeder Spannzapfen 9 weist einen verdickten Spannkopf 15 auf, der von einem (nicht dargestellten) Halteelement einer Spannvorrichtung 16 hintergriffen wird. Die Spannvorrichtung 16 ist in einen erweiterten Fortsatz 17 der Spannbohrung 13 eingesetzt. Es handelt sich beispielsweise um eine druckmittelbetätigte Spannvorrichtung 16, wie sie aus dem Prospekt "Innovative Andock- und Spannsysteme" der CyTec Zylindertechnik GmbH bekannt und auf dem Markt verfügbar sind. Das den Spannkopf 15 hintergreifende Halteelement einer solchen Spannvorrichtung 16 ist eine druckmittelbetätigte, im Spannzustand auch drucklos selbsthemmende Spannzange. Die Druckmittelzufuhr zur Betätigung der Spannvorrichtung 16 zum Spannen und Lösen erfolgt über Kanäle 18, 19, die an der Stirnseite des Werkzeugkopf-Grundkörpers 1 an einem Druckmittel-Kupplungsanschluß 20 münden. Stattdessen können die Kanäle 18, 19 beispielsweise auch durch die Antriebswelle des Messerkopfes verlaufen.

Bei dem dargestellten Ausführungsbeispiel ist hierzu ein für alle Spannvorrichtungen 16 des Werkzeugkopfes gemeinsamer Anschlußring 21 vorgesehen, der stirnseitig am Werkzeugkopf-Grundkörper 1 befestigt ist und die Mündungen der Kanäle 18, 19 überdeckt. In eine Anschlußbohrung 22 des Anschlußrings 21 ist ein Versorgungszapfen 23 einsetzbar und druckdicht anschließbar, durch den das zur Betätigung der Spannvorrichtung 16 benötigte Druckmittel zu- und abgeführt wird. Eine an der Stirnseite des Werkzeugkopfes drehbar gelagerte Stützscheibe 24 weist eine Durchgangsbohrung 25 auf, durch die der Versorgungszapfen 23 bis zur Anschlußbohrung 22 eingeführt werden kann.

Bei dem in Fig. 3 dargestellten, abgewandelten Ausführungsbeispiel ist die in Fig. 2 gezeigte druckmittelbetätigte Spannvorrichtung 16 durch einen in die Spannbohrung 13 und deren Fortsatz 17 eingesetzten Stufenbolzen 26 ersetzt, der einen stirnseitig aus dem Werkzeugkopf-Grundkörper 1 herausragenden Zentrierzapfen 27 aufweist. Mittels der Befestigungsschraube 12 des Kreissägen-Ringsegments 4 ist der Werkzeugträger 5 am Zentrierzapfen 27 angeschraubt, der zentrierend in die Bohrung 8 des Werkzeugträgers 5 ragt, wobei ein Distanzstück 27a untergelegt ist.

Das in Fig. 4 dargestellte Ausführungsbeispiel unterscheidet sich von dem Ausführungsbeispiel nach Fig. 3 nur dadurch, daß anstelle des Kreissägen-Ringsegments 4 als Schlichtwerkzeug ein oder mehrere Schlichtmesser 4' am Werkzeugträger 5 angebracht ist bzw. sind.

Allen dargestellten Ausführungsbeispielen ist gemeinsam, daß die Werkzeugträger 5 mit den daran angebrachten Kreissägen-Ringsegmenten 4 bzw. Schlichtmessern 4' und den stirnseitigen Hackmessern 2 nach einem Werkzeugverschleiß in einfacher Weise und rasch ausgewechselt werden können. Hierzu werden die Spannvorrichtungen 16 bzw. - bei der Ausführung nach den Fig. 3 und 4 - die Befestigungsschrauben 12 gelöst und der Werkzeugträger 5 mit den verschlissenen Werkzeugen wird abgenommen. Ein neuer Werkzeugträger 5 der scharfe und voreingetellte Werkzeuge 2 und 4 bzw. 4' trägt, wird auf den Werkzeugkopf-Grundkörper 1 aufgesetzt, zentriert und gespannt, so daß der Werkzeugkopf sofort wieder einsatzbereit ist. Alle für das Auswechseln des Werkzeugträgers 5 erforderlichen Maßnahmen können von der Stirnseite des Werkzeugkopfes her durchgeführt werden.

## Patentansprüche

1. Werkzeugkopf für Profilzerspaner zur Verarbeitung der seitlichen Segmente von Holzstämmen, mit einem drehangetriebenen Werkzeugkopf-Grundkörper, der an seinem Umfang mehrere Gruppen von Hackmessern und an seiner Stirnfläche mindestens ein Schlichtwerkzeug trägt, wobei jede Gruppe von Hackmessern mindestens ein stirnseitiges Hackmesser aufweist, dadurch gekennzeichnet, daß das stirnseitige Hackmesser (2) und das Schlichtwerkzeug (4, 4') an einem gemeinsamen Werkzeugträger (5) angebracht sind, der auswechselbar am Werkzeugkopf-Grundkörper (1) befestigt ist.

2. Werkzeugkopf nach Anspruch 1, dadurch gekennzeichnet, daß der Werkzeugträger (5) ein Ringsegment ist.

3. Werkzeugkopf nach Anspruch 1, dadurch gekennzeichnet, daß der Werkzeugträger (5) ein Ring ist.

4. Werkzeugkopf nach Anspruch 2, dadurch gekennzeichnet, daß jedes Ringsegment mindestens ein stirnseitiges Hackmesser (2) und an seiner Stirnfläche als Schlichtwerkzeug ein Kreissägen-Ringsegment (4) trägt.

5. Werkzeugkopf nach Anspruch 4, dadurch gekennzeichnet, daß das stirnseitige Hackmesser (2) am vorauslaufenden Ende des Ringsegments angebracht ist.

6. Werkzeugkopf nach einem der Ansprüche 1-5, dadurch gekennzeichnet, daß der Werkzeugträger (5) mittels Schnellspanneinrichtungen (6) am Werkzeugkopf-Grundkörper (1) befestigt ist.

7. Werkzeugkopf nach Anspruch 6, dadurch gekennzeichnet, daß die Schnellspanneinrichtung (6) mindestens einen vom Werkzeugträger (5) vorspringenden, achsparallelen Spannzapfen (9) aufweist, der in eine Spannbohrung (13) des Werkzeugkopf-Grundkörpers (1) ragt und dort jeweils mit einer Spannvorrichtung (16) in Eingriff steht.

8. Werkzeugkopf nach Anspruch 7, dadurch gekennzeichnet, daß die Spannzapfen (9) in den Spannbohrungen (13) zentriert sind.

9. Werkzeugkopf nach Anspruch 7, dadurch gekennzeichnet, daß jeder Spannzapfen (9) einen Spannkopf (15) aufweist, der von einem Halteelement der Spannvorrichtung (16) hintergriffen wird.

10. Werkzeugkopf nach Anspruch 9, dadurch gekennzeichnet, daß das Halteelement der Spannvorrichtung (16) eine druckmittelbetätigte, elektrisch oder mechanisch betätigte, im Spannzustand selbsthemmende Spannzange ist.

11. Werkzeugkopf nach Anspruch 10, dadurch gekennzeichnet, daß die Druckmittelzufuhr zu der Spannvorrichtung (16) über Kanäle (18, 19) erfolgt, die an der Stirnseite des Werkzeugkopf-Grundkörpers (1) an einem Druckmittel-Kupplungsanschluß (20) münden.

12. Werkzeugkopf nach einem der Ansprüche 1-5, dadurch gekennzeichnet, daß der Werkzeugträger (5) am Werkzeugkopf-Grundkörper (1) angeschraubt ist.

13. Werkzeugkopf nach Anspruch 12, dadurch gekennzeichnet, daß der Werkzeugträger (5) an mindestens zwei aus den Spannbohrung (13) des Werkzeugkopf-Grundkörpers (1) herausragenden Zentrierzapfen (27) angeschraubt ist.

## Claims

1. Tool head for profile wood chipping machines for processing the lateral segments of timber, having a rotary powered tool head body, which has several groups of hog cutters mounted around its circumference and at least one smoothing tool mounted on its outside face, where each group of hog cutters has at least one hog cutter at the end, characterised in that the hog cutter (2) at the end and the smoothing tool (4, 4') are attached to an interchangeable, common tool holder (5), which is attached to the tool head body (1).

2. Tool head according to claim 1, characterised in that the tool holder (5) is an annular segment.

3. Tool head according to claim 1, characterised in that the tool holder (5) is a ring.

4. Tool head according to claim 2, characterised in that each annular segment supports at least one hog cutter (2) at the end and an annular circular saw segment (4), as smoothing tool, on its outside face.

5. Tool head according to claim 4, characterised in that the hog cutter (2) at the end is fixed to the leading end of the annular segment.

6. Tool head according to any of the claims 1-5, characterised in that the tool holder (5) is attached to the tool head body (1) by quick-acting clamps (6).

7. Tool head according to claim 6, characterised in that the quick-acting clamp (6) comprises at least one axially parallel clamping pin (9) that protrudes from the tool holder (5) and which projects into a clamping hole (13) of the tool head body (1) and engages there with a clamping device (16).

8. Tool head according to claim 7, characterised in that the champing pin (9) is located centrally in the clamping holes (13).

9. Tool head according to claim 7, characterised in that each clamping pin (9) comprises a clamping head (15), which is engaged from behind by a retaining element of the clamping device (16).

10. Tool head according to claim 9, characterised in that the retaining element of the clamping device (16) is a pressure-medium-operated, electrically or mechanically operated holding clamp which is self-locking in its clamped state.

11. Tool head according to claim 10, characterised in that the pressure medium is supplied to the clamping device (16) through channels (18, 19), which run into a pressure-medium coupling connection (20) on the end face of the tool head body (1).

12. Tool head according to any of the claims 1-5, characterised in that the tool holder (5) is bolted to the tool head body (1).

13. Tool head according to claim 12, characterised in that the tool holder (5) is bolted to at least two of the centring pins (27) that protrude out of the clamping hole (13) of the tool head body (1).

## Revendications

1. Tête d'outil pour machine de façonnage pour le traitement des segments latéraux de troncs d'arbres, ladite tête d'outil comprenant un corps de base qui porte sur sa périphérie plusieurs groupes de couteaux et sur sa face frontale au moins un outil à planer, chaque groupe de couteaux présentant au moins un couteau frontal, caractérisée en ce que le couteau frontal (2) et l'outil à planer (4, 4') sont montés sur un support d'outil commun (5) qui est fixé de manière échangeable sur le corps de base (1) de la tête d'outil.

2. Tête d'outil selon la revendication 1, caractérisée en ce que le support d'outil (5) est un segment de couronne.

3. Tête d'outil selon la revendication 1, caractérisée en que le support d'outil (5) est une couronne.

4. Tête d'outil selon la revendication 2, caractérisée en ce que chaque segment de couronne porte au moins un couteau frontal (2) et, sur sa face frontale, comme outil à planer, un segment de couronne (4) de scie circulaire.

5. Tête d'outil selon la revendication 4, caractérisée en ce que le couteau frontal (2) est monté sur l'extrémité avant du segment de couronne.

6. Tête d'outil selon l'une quelconque des revendications 1 à 5, caractérisée en ce que le support d'outil (5) est fixé sur le corps de base (1) de la tête d'outil au moyen de dispositifs de serrage rapide(6).

7. Tête d'outil selon la revendication 6, caractérisée en ce que le dispositif de serrage rapide (6) présente au moins un tenon de serrage (9) parallèle à l'axe et faisant saillie du support d'outil (5), qui dépasse dans un orifice de serrage (13) du corps de base (1) de la tête d'outil et s'y engage respectivement avec un dispositif de serrage (16).

8. Tête d'outil selon la revendication 7, caractérisée en ce que les tenons de serrage (9) sont centrés dans les orifices de serrage (13).

9. Tête d'outil salon la revendication 7, caractérisée en ce que chaque tenon de serrage (9) présente une tête de serrage (15) qui s'engage derrière un élément d'arrêt du dispositif de serrage (16).

10. Tête d'outil selon la revendication 9, caractérisée en ce que l'élément d'arrêt du dispositif de serrage (16) est une pince de serrage à blocage automatique, une fois serrée, à commande pneumatique, électrique ou mécanique.

11. Tête d'outil selon la revendication 10, caractérisée en ce que l'acheminement d'agent de pression au dispositif de serrage (16) se fait par des canaux (18, 19) qui débouchent, sur le côté frontal du corps de base (1) de la tête d'outil, sur un raccord d'accouplement (20) d'agent de pression.

12. Tête d'outil selon l'une quelconque des revendications 1 à 5, caractérisée en ce que le support d'outil (5) est fixé par vissage sur le corps de base (1) de la tête d'outil.

13. Tête d'outil selon la revendication 12, caractérisée en ce que le support d'outil (5) est fixé par vissage sur au moins deux tenons de centrage (27) dépassant de l'orifice de serrage (13) du corps de base (1) de la tête d'outil.
